# NEUE EUROPÄISCHE PATENTSCHRIFT

(11) **EP 2 995 208 B2**
(45) Veröffentlichungstag und Bekanntmachung des Hinweises auf die Entscheidung über den Einspruch: **23.07.2025**
(45) Hinweis auf die Patenterteilung: 29.06.2022
(21) Anmeldenummer: 15183089.0
(22) Anmeldetag: 31.08.2015
(51) Int. Cl.: A24C 5/47, A24C 5/01

(54) **VERFAHREN ZUM HERSTELLEN EINES STABFÖRMIGEN ARTIKELS DER TABAK VERARBEITENDEN INDUSTRIE**
ATTACHMENT MACHINE AND METHOD FOR PRODUCING A ROD-SHAPED ARTICLE IN THE TOBACCO INDUSTRY
MACHINE DE FIXATION ET PROCEDE DE FABRICATION D'UN ARTICLE EN FORME DE TIGE DE L'INDUSTRIE DE TRAITEMENT DU TABAC

(30) Priorität: 11.09.2014 DE 102014218203
(43) Veröffentlichungstag der Anmeldung: 16.03.2016
(73) Patentinhaber: Körber Technologies GmbH, 21033 Hamburg (DE)
(72) Erfinder: Kessler, Marc, 22415 Hamburg (DE); Müller, Hans-Heinrich, 22113 Oststeinbek (DE); Marx, Stefan, 22087 Hamburg (DE); Wittek, Jörg, 21033 Hamburg (DE)
(74) Vertreter: Müller Verweyen

(56) Entgegenhaltungen:
- EP-A1- 1 493 340
- EP-A2- 1 374 706
- WO-A1-2005/077211
- DE-C- 953 775
- DE-U1- 202012 012 927
- US-A- 2 002 886
- US-A- 3 371 669

## Beschreibung

Die Erfindung betrifft ein Verfahren zum Herstellen eines stabförmigen Artikels der Tabak verarbeitenden Industrie.

Eine bewährte Filteransetzmaschine der Anmelderin ist beispielsweise aus der DE 40 08 475 A1 bekannt und wird unter dem Namen "MAX" vertrieben. Herkömmliche Filteransetzmaschinen sind zur Verarbeitung doppeltlanger Tabakartikel eingerichtet. In einem Umhüllungsbereich wird ein doppeltlanger Filterstab symmetrisch in der Maschinenmitte angeordnet. Seitlich außen von dem doppeltlangen Filterstab wird jeweils ein Tabakstock angeordnet. Das Belagpapier wird mittig in den Umhüllungsbereich zugeführt und mittels einer Rollwalze um den Filterstab und die Tabakstöcke gehüllt, um diese mit dem Filterstab zu verbinden. Die auf diese Weise erzeugte Doppelzigarette wird in der Mitte zerschnitten, um zwei einzelne Filterzigaretten zu erzeugen.

Von den Konsumenten werden vermehrt stabförmige Tabakartikel mit deutlich von herkömmlichen Zigaretten abweichenden Abmaßen und innerem Aufbau nachgefragt. Beispielsweise sind sogenannte Heat-Not-Burn-Artikel bekannt, bei denen ein gegenüber dem Filter relativ kurzes Tabakdepot erwärmt statt verbrannt wird, und das sich durch die Erwärmung bildende Aerosol anschließend einen relativ langen und/oder komplexen Filter durchströmt. Aufgrund der Maschinenkonfiguration aktueller Zigarettenherstellungsmaschinen lassen sich derartige Produkte nicht auf Standard-Maschinen herstellen. Insbesondere liegen die Filterlänge und die Belagpapierbreite deutlich oberhalb der maximal verarbeitbaren Abmessungen, die Tabakstocklänge dementsprechend deutlich unterhalb des verarbeitbaren Mindeststabmaßes. EP 1 493 340 A1, WO 2005/077211 A und DE 20 2012 012927 U1 offenbaren Filteransetzmaschinen nach dem Oberbegriff von Anspruch 1. EP 1 374 706 A2 offenbart eine weitere Filteransetzmaschine.

Die Aufgabe der Erfindung besteht darin, ein Verfahren bereitzustellen, das eine Produktion von stabförmigen Tabakartikeln mit deutlich von der herkömmlichen Geometrie abweichender Geometrie ermöglicht.

Die Erfindung löst diese Aufgabe mit den Merkmalen der unabhängigen Ansprüche. Durch den Versatz der Umhüllungsstreifen-Mittellinie relativ zu einer Maschinenmittellinie um einen positiven Betrag Δx kann ein Umhüllungsstreifen, der nach herkömmlichen Maßstäben doppeltbreit ist, erfindungsgemäß als einfachbreiter Umhüllungsstreifen zur Herstellung eines einfachlangen Tabakartikels mit einem relativ langen Filterstab verwendet werden. Die Maschinenmittellinie liegt dabei in der Mittelebene bzw. Symmetrieebene der rotierenden Walzen, genauer der am Außenumfang der Walzen vorgesehenen Mulden zur Förderung von stabförmigen Artikeln bzw. Artikelkomponenten, und bezeichnet daher die Mittellinie des Produktlaufs durch die Ansetzmaschine, wenn die Ansetzmaschine über die gesamte Walzenbreite bestückt wäre.

Die ersten und zweiten stabförmigen Teile sind insbesondere Filterstäbe und Tabakstöcke. Vorteilhaft ist der Versatz Δx zwischen der Umhüllungsstreifen-Mittellinie und der Maschinenmittellinie größer als die halbe Breite des Umhüllungsstreifens und/oder größer als die halbe Länge eines Filterstabs und/oder größer als die Länge eines Tabakstocks.

Zu beiden Seiten der Maschinenmittellinie bzw. Maschinenmitte liegt jeweils eine Produktionsbahn, kurz als Bahn bezeichnet. Im Unterschied zum Stand der Technik ist die erfindungsgemäße Ansetzmaschine im Betrieb erfindungsgemäß nur auf einer Bahn ausgehend von der Maschinenmitte mit stabförmigen Artikeln bzw. Artikelkomponenten bestückt, während die andere Bahn unbestückt bleibt. Die Artikel werden also im Prozessraum bzw. in der Prozessebene einbahnig verarbeitet, während die zweite Bahn auf der anderen Seite der Maschinenmitte artikelfrei bleibt. Vorzugsweise ist die Umhüllungsstreifen-Mittellinie gegenüber der Maschinenmittellinie zu einer Bedienseite der Ansetzmaschine hin versetzt angeordnet. Die Verarbeitung in der Ansetzmaschine ist dann für den Bediener besser einsehbar, was die Bedienung erleichtert.

Erfindungsgemäß ist das freie Ende eines der stabförmigen Teile im Umhüllungsbereich in der Maschinenmittellinie angeordnet. Im Umhüllungsbereich sind ausgehend von der Maschinenmittellinie zu einer Seite hin vorzugsweise innen eines der stabförmigen Teile und außen daran angesetzt eines der anderen stabförmigen Teile angeordnet. Vorteilhaft sind dabei bezogen auf die Maschinenmittelinie innen die Tabakstöcke und außen die Filterstäbe angeordnet. In einer alternativen Ausführungsform können innen die Filterstäbe und außen die Tabakstöcke angeordnet sein.

Erfindungsgemäß erfolgt die Übergabe stabförmiger Artikel von einer vorgeordneten Maschine an die Ansetzmaschine vollständig queraxial. Eine derartige Übergabe wird auch als "direct link" bezeichnet. In einer vorteilhaften Ausführungsform wird dies dadurch realisiert, dass zwischen der Ansetzmaschine und der vorgeordneten Maschine ein stabförmige Artikel queraxial förderndes Adaptermodul angeordnet ist. Die vorgeordnete Maschine kann vorteilhaft mindestens ein Zuführmodul mit einem Vorratsbehälter zum Zuführen einer stabförmigen Komponente umfassen. Des Weiteren kann die vorgeordnete Maschine eine Gruppenbildevorrichtung zum Zusammenstellen von Gruppen von Filtersegmenten zur Herstellung von Multisegmentfilterstäben umfassen. Diese vorgeordneten Module bzw. Gruppenbildevorrichtungen werden von der Anmelderin unter dem Namen "MERLIN" vertrieben.

Die Erfindung wird im Folgenden anhand bevorzugter Ausführungsformen unter Bezugnahme auf die beigefügten Figuren erläutert. Dabei zeigt:
- Fig. 1: eine schematische Darstellung eines stabförmigen Tabakartikels;
- Fig. 2a: eine schematische Seitenansicht einer erfindungsgemäßen Maschinenanordnung in einer ersten Ausführungsform;
- Fig. 2b: eine schematische Draufsicht auf den Produktionslauf in der Maschinenanordnung gemäß Fig. 2a von oben;
- Fig. 3: ein erstes Ausführungsbeispiel einer erfindungsgemäßen Produktionsanlage;
- Fig. 4a: eine schematische Seitenansicht eines zweiten Ausführungsbeispiels einer erfindungsgemäße Produktionsanlage; und
- Fig. 4b: eine schematische Draufsicht auf den Produktionslauf in der Produktionsanlage gemäß Fig. 4a von oben.

Fig. 1 zeigt schematisch einen stabförmigen Tabakartikel 10 mit von einer üblichen Filterzigarette erheblich abweichendem Aufbau. Der Tabakartikel 10 weist einen relativ kurzen Tabakstock 11 der Länge LT und einen relativ langen Filterstab 12 der Länge LF auf, der hier aus zwei Segmenten 13, 14 besteht, jedoch auch aus mehr als zwei Segmenten, insbesondere beispielsweise aus drei Segmenten (siehe unten), bestehen kann. Die Länge LF des Filterstabs 12 ist insbesondere größer als die Länge LT des Tabakstocks 11. Der Filterstab 12 ist mittels eines relativ breiten Belagpapierblättchens 15 der Breite BU > LT an dem Tabakstock 11 befestigt. Die Gesamtlänge L = LT + LF kann der Länge einer konventionellen Filterzigarette entsprechen. Die Breite des Belagpapierstreifens 29 gestattet nicht die herkömmliche Verarbeitung eines doppeltlangen stabförmigen Artikels mit mittig angeordnetem, doppeltbreitem Belagpapier 15 in einer herkömmlichen Filteransetzmaschine.

Die Fig. 2a und Fig. 2b zeigen eine erfindungsgemäße Maschinenanordnung 20 zur Herstellung von stabförmigen Tabakartikeln 10 mit einer überwiegend herkömmlichen Filteransetzmaschine 21, d.h. vorteilhaft ohne die Notwendigkeit einer kompletten Neuentwicklung einer Filteransetzmaschine. In der Ausführungsform gemäß den Fig. 2a und Fig. 2b werden die Tabakstöcke 11 beispielsweise über ein in Fig. 2a nur angedeutetes Magazin 22, das zur Bevorratung einer großen Menge von Tabakstöcken 11 eingerichtet ist, beispielsweise in mehrfacher, hier dreifacher Gebrauchslänge 11a von oben in die Filteransetzmaschine 21 queraxial zugeführt, und mittels angetriebener Trommeln 23 in einfachlange Tabakstöcke 11 zerschnitten (siehe Fig. 2b) und queraxial in einen Umhüllungsbereich 24 gefördert. Der überwiegend vertikale Trommellauf 23 entspricht dem üblichen Filterlauf im Falle herkömmlich produzierter Filterzigaretten, wird in dieser Ausführungsform der Erfindung jedoch umgekehrt zum Zuführen der Tabakstöcke 11 verwendet. Das Magazin 22 kann entbehrlich sein, wenn die Tabakstöcke 11 direkt und geordnet bzw. getaktet in den Trommellauf 23 eingegeben werden.

Die Filterstäbe 12 werden über angetriebene Trommeln 25, die einen überwiegend horizontalen Trommellauf bilden, von einer vorgeordneten Maschine 26 in den Umhüllungsbereich 24 queraxial gefördert und verarbeitet. Der Trommellauf 25 entspricht dem üblichen Trommellauf für die Tabakstockzufuhr im Falle herkömmlich produzierter Filterzigaretten, wird in dieser Ausführungsform der Erfindung jedoch umgekehrt zum Zuführen der Filterstäbe 12 verwendet.

Ein Belagpapierstreifen 29 wird von einer Bobine 30 abgezogen, beleimt, auf einer Belagwalze 31 von einer Messertrommel 32 in aufeinanderfolgende Belagblättchen 15 zerschnitten, nacheinander auf einer Übergabetrommel 34 an aufeinanderfolgende Filterstab-Tabakstöcke-Einheiten angeheftet und auf einer Rolltrommel 35 mittels einer Rollhand 36 um die Filterstab-Tabakstöcke-Einheiten herumgerollt, wodurch der Filterstab 12 mit dem Tabakstock 11 verbunden wird.

Die fertigen stabförmigen Artikel 10 werden mittels einer Ausgabeeinrichtung 39 aus der Ansetzmaschine 21 ausgegeben. Die Ansetzmaschine 21 ist daher wie üblich die letzte Maschine in der Fertigungslinie zur Herstellung der stabförmigen Artikel 10. Der Trommellauf 49 von dem Umhüllungsbereich 24 zu der Ausgabeeinrichtung 39 kann vorteilhaft konventionell sein und muss daher nicht neu konstruiert werden.

Die vorgeordnete Maschine 26, in dieser Ausführungsform beispielsweise eine Filterherstellmaschine, ist vorteilhaft über eine Direktverbindung (Direct Link) mit der Ansetzmaschine 21 verbunden, d.h. die Einstoßtrommel 27 übergibt die Filterstäbe 12 unmittelbar an eine Übernahmetrommel 28 der Ansetzmaschine 21. Direktverbindung bzw. Direct Link kann beinhalten, dass die Übergabe geordnet bzw. getaktet und/oder ausschließlich queraxial ohne Längsaxialförderung erfolgt, wobei vorteilhaft jeder Filterstab 12 einzeln übergeben wird.

Fig. 2b zeigt eine schematische Draufsicht auf den Verlauf der Tabakstöcke 11 und Filterstäbe 12 in der Maschinenanordnung 20 gemäß Fig. 2a von oben. Dabei entsprechen sich die Axialpositionen in den Fig. 2a und Fig. 2b (vergleiche Fig. 4a, Fig. 4b). Wie aus Fig. 2b ersichtlich ist, sind die Tabakstöcke 11 im Umhüllungsbereich 24 nicht symmetrisch zur Maschinenmitte MM, sondern vorteilhaft derart versetzt zur Maschinenmitte MM angeordnet, dass das freie Ende der Tabakstöcke 11 die Maschinenmitte MM einseitig berührt. Ebenso werden die Filterstäbe 12 außermittig in den Umhüllungsbereich 24 zugeführt und an die Tabakstöcke 11 an deren von der Maschinenmitte MM abgewandten Seite angesetzt.

Erfindungsgemäß ist das Belagpapier 29, 15 in dem Umhüllungsbereich 24 so angeordnet, dass die Mitte MU des Belagpapierlaufs 29, 15 gegenüber der Maschinenmitte MM um einen positiven Betrag Δx versetzt ist. Dadurch wird erfindungsgemäß erreicht, dass mit einem konventionellen Belagpapier 29, dessen Breite auf konventionelle doppeltlange Filterzigaretten ausgelegt ist (Umhüllung eines konventionellen Doppelfilters), einfachlange Artikel 10 beispielsweise gemäß Fig. 1 mit einem wesentlich breiteren Belagpapier umhüllt werden können, als es mit einer konventionellen Filteransetzmaschine ohne die Erfindung möglich ist. Die sich an die Umhüllung anschließenden Funktionen der Ansetzmaschine 21 sind im Wesentlichen identisch zu den Funktionen einer herkömmlichen Filteransetzmaschine.

Der Betrag Δx ist vorteilhaft größer als die Länge LT der Tabakstöcke 11, größer als die halbe Breite (0,5 BU) des Belagpapierstreifens 29 bzw. des Belagpapierblättchens 15 und/oder größer als die halbe Länge (0,5 LF) des Filterstabs 12. Des Weiteren ist die Umhüllungsstreifen-Mittellinie MU gegenüber der Maschinenmittellinie MM vorteilhaft nach vorne, d.h. zu der Bedienseite der Ansetzmaschine 21 hin (nach unten in Fig. 2b) versetzt angeordnet, so dass die Verarbeitung in der Ansetzmaschine 21 für den Bediener besser einsehbar ist. Aus Fig. 2b ist ebenfalls ersichtlich, dass in der Ansetzmaschine 21 eine Verarbeitung nur auf einer Bahn (von der Maschinenmitte ausgehend auf der unteren Seite in Fig. 2b) erfolgt, d.h. dass die Ansetzmaschine 21 nur auf einer Bahn bestückt ist und somit einbahnig betrieben wird, während die Ansetzmaschine 21 auf der anderen Bahn unbestückt ist und hier somit keine Verarbeitung erfolgt. Demnach werden in der Ansetzmaschine 21 nur einfachlange stabförmige Artikel 10 und insbesondere keine doppeltlangen stabförmigen Artikel verarbeitet.

Fig. 3 zeigt exemplarisch eine Produktionsanlage 40 mit überwiegend vorhandenen Maschinen, in die eine erfindungsgemäße Maschinenanordnung 20 gemäß Fig. 2a integriert ist. Die Ansetzmaschine 21 ist hier insbesondere eine MAX M-Serie der Anmelderin, beispielsweise eine MAX M5, mit umfassenden Prüfmöglichkeiten und großer baulicher Flexibilität. Die Produktionsanlage 40 umfasst eine Maschine 41, beispielsweise eine AF-KDF der Anmelderin, zum Herstellen mehrfachlanger Stäbe 14a für Segmente 14 der Filterstäbe 12. Die mehrfachlangen Stäbe 14a werden an ein Zuführmodul 43a, beispielsweise ein MERLIN-Softmodul der Anmelderin, und von dort an die Filterherstellmaschine 26, beispielsweise eine KDF der Anmelderin, zum Herstellen der Filterstäbe 12 übergeben. Die Produktionsanlage 40 umfasst optional eine Maschine 42, beispielsweise eine KDF mit Tubeformeinheit der Anmelderin zum Herstellen eines mehrfachlangen Stabs 13a für Segmente 13 der Filterstäbe 12. Die mehrfachlangen Stäbe 14a werden an ein optionales Zuführmodul 43b, beispielsweise ein MERLIN-Softmodul der Anmelderin, und von dort ebenfalls an die Filterherstellmaschine 26 übergeben. Die Zuführmodule 43a, 43b umfassen jeweils einen Vorratsbehälter (siehe Fig. 3) für die Stäbe 13a bzw. 14a. Die Zuführmodule 43a, 43b bilden somit eine Gruppenbildevorrichtung 43 zum Zusammenstellen von Gruppen von Filtersegmenten 13, 14 zur Herstellung von Multisegmentfilterstäben 12 in der Filterstabherstellmaschine 26.

Die Produktionsanlage 40 umfasst des Weiteren eine Maschine 44 zum Herstellen von mehrfachlangen Tabakstöcken 11a mit einem Verteiler 45, einer Strangeinheit 46 und einer Übergabeeinheit 47 zum Übergeben der mehrfachlangen Tabakstöcke 11a an die Ansetzmaschine 21.

Vorteil einer Produktionsanlage 40 wie in Fig. 3 gezeigt ist, dass mit überschaubarem Entwicklungsaufwand und -risiko neuartige, außerhalb herkömmlicher Geometriespezifikationen liegende Tabakprodukte hergestellt werden können, ohne auf die Funktionen und den Qualitätsstandard konventioneller Zigarettenproduktionsanlagen verzichten zu müssen.

Eine bevorzugte Ausführungsform einer erfindungsgemäßen Ansetzmaschine 21 und Produktionsanlage 40 ist in den Fig. 4a, Fig. 4b gezeigt. Die Ansetzmaschine 21 unterscheidet sich von der Ausführungsform gemäß Fig. 2a dahingehend, dass hier die Tabakstöcke 11 gemeinsam mit Filterstäben 12 über denselben Trommellauf 25 von der gleichen vorgeordneten Maschine 26 in den Umhüllungsbereich 24 zugeführt werden. Der Vorratsbehälter 22 und der von dem Vorratsbehälter 22 in den Umhüllungsbereich führende Trommellauf 23 können in dieser bevorzugten Ausführungsform entbehrlich sein.

Die Produktionsanlage 40 ist im vorliegenden Fall zur Herstellung eines stabförmigen Artikels 10 eingerichtet, dessen Filterstab 12 aus drei Filtersegmenten 50, 51, 52 aufgebaut ist. Die mittleren Filtersegmente 50 werden beispielsweise in Dreierreihen von einer Fördervorrichtung 53 angefördert und in einer Vereinzelungseinrichtung 54 einzeln und mit einem positiven Versatz Δx2 relativ zur Maschinenmitte MM in die Maschine 26 und von dort in den Umhüllungsbereich 24 der Ansetzmaschine 21 zugefördert. Die Tabakstock-fernen Filtersegmente 51 werden als mehrfachlange, beispielsweise dreifachlange Stäbe 51a von einer Zuführeinrichtung 55 aus einem Vorratsbehälter 56 zugeführt, in einzelne Filtersegmente 51 zerschnitten und mit einem positiven Versatz Δx3 relativ zur Maschinenmitte MM in den Umhüllungsbereich 24 der Ansetzmaschine 21 zugefördert. Die Tabakstock-nahen Filtersegmente 52 werden als mehrfachlange, beispielsweise vierfachlange Stäbe 52a von einer Zuführeinrichtung 57 aus einem Vorratsbehälter 58 zugeführt, in einzelne Filtersegmente 52 zerschnitten und mit einem positiven Versatz Δx1 relativ zur Maschinenmitte MM in den Umhüllungsbereich 24 der Ansetzmaschine 21 zugefördert. Die Tabakstöcke 11 werden als mehrfachlange, beispielsweise vierfachlange Stöcke 11a von einer Zuführeinrichtung 59 aus einem Vorratsbehälter 60 zugeführt, in einfachlange Tabakstöcke 11 zerschnitten und mit einem positiven Versatz ΔxT relativ zur Maschinenmitte MM in den Umhüllungsbereich 24 der Ansetzmaschine 21 zugefördert. Die Zuführeinrichtungen 55, 57, 59 sind beispielsweise MERLIN Softmodule der Anmelderin. Alle Versatze Δx1, Δx2, Δx3, ΔxT sind ausgehend von der Maschinenmitte MM zu derselben Seite bzw. Bahn hin ausgerichtet wie der Versatz Δx des Belagpapiers 15, 29. Der Versatz ΔxT ist so bemessen, dass das freie Ende des Tabakstocks 11 in der Maschinenmitte MM liegt. Die Versatze Δx1, Δx2, Δx3 und Δx sind jeweils größer als ΔxT. Die Zuführmodule 55, 57, 59 bilden eine Gruppenbildevorrichtung 43 zum Zusammenstellen von Gruppen von Filtersegmenten 50, 51, 52 und zur Herstellung von Multisegmentfilterstäben 12.

Der Trommellauf 25 von der vorgeordneten Maschine 26 (hier Gruppenbildevorrichtung 43) zu der Ansetzmaschine 21 ist vorteilhaft in einem Adaptermodul 61 angeordnet, in dem vorteilhaft eine ausschließlich queraxiale Förderung der Tabakstöcke 11 und der Filterstäbe 12 erfolgt.

## Patentansprüche

1. Verfahren zum Herstellen eines stabförmigen Artikels (10) der Tabak verarbeitenden Industrie, umfassend queraxiale Förderung von ersten stabförmigen Teilen (12) und zweiten stabförmigen Teilen (11) durch einen Umhüllungsbereich (24) in einer Ansetzmaschine (21), wobei
- die Ansetzmaschine (21) rotierende Trommeln zur queraxialen Förderung der ersten stabförmigen Teile (12) und der zweiten stabförmigen Teile (11) durch den Umhüllungsbereich (24) umfasst,
- und wobei das Verfahren ferner umfasst: Zuführen eines Umhüllungsstreifens (29) in den Umhüllungsbereich (24) entlang einer Umhüllungsstreifen-Mittellinie MU zum Umhüllen der ersten und zweiten stabförmigen Teile, um diese miteinander zu verbinden, wobei der Umhüllungsstreifen (29) mit einem positiven Versatz Δx der Umhüllungsstreifen-Mittellinie MU relativ zu einer Maschinenmittellinie MM in den Umhüllungsbereich (24) zugeführt wird, **dadurch gekennzeichnet, dass** das freie Ende eines der stabförmigen Teile (11) im Umhüllungsbereich (24) in der Maschinenmittellinie MM angeordnet ist, wobei die Maschinenmittellinie MM in einer Mittelebene oder Symmetrieebene der rotierenden Trommeln, genauer an einem Außenumfang der Trommeln vorgesehener Mulden zur Förderung der stabförmigen Artikel, liegt, wobei zu beiden Seiten der Maschinenmittellinie MM jeweils eine Bahn liegt, wobei
- die Ansetzmaschine (21) im Betrieb nur auf einer der Bahnen mit Artikelkomponenten bestückt ist, während die andere Bahn unbestückt ist.

2. Verfahren zum Herstellen eines stabförmigen Artikels (10) der Tabak verarbeitenden Industrie, umfassend queraxiale Förderung von ersten stabförmigen Teilen (12) und zweiten stabförmigen Teilen (11) durch einen Umhüllungsbereich (24) in einer Ansetzmaschine (21), wobei
- die Ansetzmaschine (21) rotierende Trommeln zur queraxialen Förderung der ersten stabförmigen Teile (12) und der zweiten stabförmigen Teile (11) durch den Umhüllungsbereich (24) umfasst,
- und wobei das Verfahren ferner umfasst: Zuführen eines Umhüllungsstreifens (29) in den Umhüllungsbereich (24) entlang einer Umhüllungsstreifen-Mittellinie MU zum Umhüllen der ersten und zweiten stabförmigen Teile, um diese miteinander zu verbinden, wobei der Umhüllungsstreifen (29) mit einem positiven Versatz Δx der Umhüllungsstreifen-Mittellinie MU relativ zu einer Maschinenmittellinie MM in den Umhüllungsbereich (24) zugeführt wird, **dadurch gekennzeichnet, dass** das freie Ende eines der stabförmigen Teile (11) im Umhüllungsbereich (24) in der Maschinenmittellinie MM angeordnet ist, wobei
- die Übergabe stabförmiger Teile (11, 12) von einer vorgeordneten Maschine (26) an die Ansetzmaschine (21) vollständig queraxial erfolgt.

3. Verfahren nach Anspruch 1 oder 2, **dadurch gekennzeichnet, dass** der Versatz Δx zwischen der Umhüllungsstreifen-Mittellinie MU und der Maschinenmittellinie MM größer ist als die halbe Breite BU des Umhüllungsstreifens (29).

4. Verfahren nach einem der vorangehenden Ansprüche, **dadurch gekennzeichnet, dass** der Versatz Δx zwischen der Umhüllungsstreifen-Mittellinie MU und der Maschinenmittellinie MM größer ist als die halbe Länge LF eines Filterstabs.

5. Verfahren nach einem der vorangehenden Ansprüche, **dadurch gekennzeichnet, dass** der Versatz Δx zwischen der Umhüllungsstreifen-Mittellinie MU und der Maschinenmittellinie MM größer ist als die Länge LT eines Tabakstocks.

6. Verfahren nach einem der vorangehenden Ansprüche, **dadurch gekennzeichnet, dass** die Umhüllungsstreifen-Mittellinie MU gegenüber der Maschinenmittellinie MM zu einer Bedienseite der Ansetzmaschine (21) hin versetzt angeordnet ist.

7. Verfahren nach einem der vorangehenden Ansprüche, **dadurch gekennzeichnet, dass** im Umhüllungsbereich (24) ausgehend von der Maschinenmittellinie MM zu einer Seite hin innen eines der stabförmigen Teile (11) und außen daran angesetzt eines der anderen stabförmigen Teile (12) angeordnet ist.

8. Verfahren nach Anspruch 1, **dadurch gekennzeichnet, dass** die Übergabe stabförmiger Teile (11, 12) von einer vorgeordneten Maschine (26) an die Ansetzmaschine (21) vollständig queraxial erfolgt.

9. Verfahren nach Anspruch 2 oder 8, **dadurch gekennzeichnet, dass** zwischen der Ansetzmaschine (21) und der vorgeordneten Maschine (26) ein stabförmige Teile (11, 12) queraxial förderndes Adaptermodul (61) angeordnet wird.

10. Verfahren nach einem der Ansprüche 2, 8 oder 9, **dadurch gekennzeichnet, dass** die vorgeordnete Maschine (26) mindestens ein Zuführmodul (55, 57, 59) mit einem Vorratsbehälter (56, 58, 60) zum Zuführen einer stabförmigen Komponente (11a, 51a, 52a) umfasst.

11. Verfahren nach einem der Ansprüche 2 oder 8 bis 10, **dadurch gekennzeichnet, dass** die vorgeordnete Maschine (26) eine Gruppenbildevorrichtung (43) zum Zusammenstellen von Gruppen von Filtersegmenten (13, 14; 50, 51, 52) zur Herstellung von Multisegmentfilterstäben (12) umfasst.

## Claims

1. Method for manufacturing a rod-shaped item (10) of the tobacco processing industry, comprising conveying first rod-shaped parts (12) and second rod-shaped parts (11) transversely axially through a wrapping region (24) in an attachment machine (21), wherein
- the attachment machine (21) comprises rotating drums for conveying the first rod-shaped parts (12) and the second rod-shaped parts (11) transversely axially through the wrapping region (24),
- and wherein the method further comprises: feeding a wrapping strip (29) into the wrapping region (24) along a wrapping strip center line MU for wrapping the first and second rod-shaped parts in order to connect them to one another, wherein the wrapping strip (29) is fed into the wrapping region (24) with a positive offset Dx of the wrapping strip center line MU relative to a machine center line MM, **characterized in that** the free end of one of the rod-shaped parts (11) is located in the wrapping region (24) in the machine center line MM, wherein the machine center line MM is located in a center plane or plane of symmetry of the rotating drums, more precisely at an outer circumference of the drums provided with recesses for conveying the rod-shaped items, wherein there is a lane on both sides of the machine center line MM, wherein
- during operation, the attachment machine (21) is loaded with article components on only one of the lanes, while the other lane is unloaded.

2. Method for manufacturing a rod-shaped item (10) of the tobacco processing industry, comprising transversely axially conveying of first rod-shaped parts (12) and second rod-shaped parts (11) through a wrapping region (24) in an attachment machine (21), wherein
- the attachment machine (21) comprises rotating drums for transversely axially conveying the first rod-shaped parts (12) and the second rod-shaped parts (11) through the wrapping region (24),
- and wherein the method further comprises: feeding a wrapping strip (29) into the wrapping region (24) along a wrapping strip center line MU for wrapping the first and second rod-shaped parts in order to connect them to one another, wherein the wrapping strip (29) is fed into the wrapping region (24) with a positive offset Dx of the wrapping strip center line MU relative to a machine center line MM, **characterized in that** the free end of one of the rod-shaped parts (11) is located in the wrapping region (24) in the machine center line MM, wherein
- the transfer of rod-shaped parts (11, 12) from a preceding machine (26) to the attachment machine (21) takes place completely transversely axial.

3. Method according to claim 1 or 2, **characterized in that** the offset Dx between the center line MU of the wrapping strip and the machine center line MM is greater than half the width BU of the wrapping strip (29).

4. Method according to any one of the preceding claims, **characterized in that** the offset Dx between the center line MU of the wrapping strip and the center line MM of the machine is greater than half the length LF of a filter rod.

5. Method according to any one of the preceding claims, **characterized in that** the offset Dx between the center line MU of the wrapping strip and the center line MM of the machine is greater than the length LT of a tobacco stick.

6. Method according to any one of the preceding claims, **characterized in that** the center line MU of the wrapping strip is offset relative to the machine center line MM toward an operating side of the attachment machine (21).

7. Method according to any one of the preceding claims, **characterized in that** in the wrapping region (24), starting from the machine centre line MM and to one side of said line, one of the rod-shaped parts (11) is arranged on the inside and one of the other rod-shaped parts (12) is arranged on the outside.

8. Method according to claim 1, **characterized in that** the transfer of rod-shaped parts (11, 12) from an upstream machine (26) to the attachment machine (21) takes place entirely transversely axial.

9. Method according to claim 2 or 8, **characterized in that** an adapter module (61) conveying rod-shaped parts (11, 12) transversely axially is arranged between the attachment machine (21) and the upstream machine (26).

10. Method according to any one of claims 2, 8 or 9, **characterized in that** the upstream machine (26) comprises at least one feed module (55, 57, 59) with a storage container (56, 58, 60) for feeding a rod-shaped component (11a, 51a, 52a).

11. Method according to any one of claims 2 or 8 to 10, **characterized in that** the upstream machine (26) comprises a grouping device (43) for assembling groups of filter segments (13, 14; 50, 51, 52) for manufacturing multi-segment filter rods (12).

## Revendications

1. Procédé de fabrication d'un article en forme de bâtonnet (10) de l'industrie de traitement du tabac, comprenant le transport dans le sens transversal-axial de premières parties en forme de bâtonnet (12) et de deuxièmes parties en forme de bâtonnet (11) à travers une zone d'enveloppement (24) dans une machine d'assemblage (21), dans lequel
- la machine d'assemblage (21) comprend des tambours rotatifs pour le transport dans le sens transversal-axial des premières parties en forme de bâtonnet (12) et des deuxièmes parties en forme de bâtonnet (11) à travers la zone d'enveloppement (24),
- et dans lequel le procédé comprend en outre : l'alimentation d'une bande d'enveloppement (29) dans la zone d'enveloppement (24) le long d'une ligne médiane de bande d'enveloppement MU pour envelopper les premières et deuxièmes parties en forme de bâtonnet afin de relier celles-ci les unes aux autres, la bande d'enveloppement (29) étant alimentée dans la zone d'enveloppement (24) avec un décalage Δx positif de la ligne médiane de bande d'enveloppement MU par rapport à une ligne médiane de machine MM, **caractérisé en ce que** l'extrémité libre de l'une des parties en forme de bâtonnet (11) est disposée dans la zone d'enveloppement (24) dans la ligne médiane de machine MM, la ligne médiane de machine MM se trouvant dans un plan médian ou un plan de symétrie des tambours rotatifs, plus exactement de creux prévus sur une périphérie extérieure des tambours pour le transport des articles en forme de bâtonnet, une voie se trouvant sur chacun des deux côtés de la ligne médiane de machine MM, dans lequel
- en fonctionnement, la machine d'assemblage (21) est munie de composants d'article uniquement sur une des voies, pendant que l'autre voie est nue.

2. Procédé de fabrication d'un article en forme de bâtonnet (10) de l'industrie de traitement du tabac, comprenant le transport dans le sens transversal-axial de premières parties en forme de bâtonnet (12) et de deuxièmes parties en forme de bâtonnet (11) à travers une zone d'enveloppement (24) dans une machine d'assemblage (21), dans lequel
- la machine d'assemblage (21) comprend des tambours rotatifs pour le transport dans le sens transversal-axial des premières parties en forme de bâtonnet (12) et des deuxièmes parties en forme de bâtonnet (11) à travers la zone d'enveloppement (24),
- et dans lequel le procédé comprend en outre : l'alimentation d'une bande d'enveloppement (29) dans la zone d'enveloppement (24) le long d'une ligne médiane de bande d'enveloppement MU pour envelopper les premières et deuxièmes parties en forme de bâtonnet afin de relier celles-ci les unes aux autres, la bande d'enveloppement (29) étant alimentée dans la zone d'enveloppement (24) avec un décalage Δx positif de la ligne médiane de bande d'enveloppement MU par rapport à une ligne médiane de machine MM, **caractérisé en ce que** l'extrémité libre de l'une des parties en forme de bâtonnet (11) est disposée dans la zone d'enveloppement (24) dans la ligne médiane de machine MM, dans lequel
- le transfert de parties en forme de bâtonnet (11, 12) d'une machine (26) située en amont à la machine d'assemblage (21) est effectué entièrement dans le sens transversal-axial.

3. Procédé selon la revendication 1 ou 2, **caractérisé en ce que** le décalage Δx entre la ligne médiane de bande d'enveloppement MU et la ligne médiane de machine MM est supérieur à la moitié de la largeur BU de la bande d'enveloppement (29).

4. Procédé selon l'une des revendications précédentes, **caractérisé en ce que** le décalage Δx entre la ligne médiane de bande d'enveloppement MU et la ligne médiane de machine MM est supérieur à la moitié de la longueur LF d'un bâtonnet de filtre.

5. Procédé selon l'une des revendications précédentes, **caractérisé en ce que** le décalage Δx entre la ligne médiane de bande d'enveloppement MU et la ligne médiane de machine MM est supérieur à la longueur LT d'un boudin de tabac.

6. Procédé selon l'une des revendications précédentes, **caractérisé en ce que** la ligne médiane de bande d'enveloppement MU est disposée décalée par rapport à la ligne médiane de machine MM en direction d'un côté manœuvre de la machine d'assemblage (21).

7. Procédé selon l'une des revendications précédentes, **caractérisé en ce que**, dans la zone d'enveloppement (24), l'une des parties en forme de bâtonnet (11) est disposée à partir de la ligne médiane de machine MM en direction d'un côté à l'intérieur et l'une des autres parties en forme de bâtonnet (12) est placée à l'extérieur contre celle-ci.

8. Procédé selon la revendication 1, **caractérisé en ce que** le transfert de parties en forme de bâtonnet (11, 12) d'une machine (26) située en amont à la machine d'assemblage (21) est effectué entièrement dans le sens transversal-axial.

9. Procédé selon la revendication 2 ou 8, **caractérisé en ce qu'**un module d'adaptateur (61) transportant dans le sens transversal-axial des parties en forme de bâtonnet (11, 12) est disposé entre la machine d'assemblage (21) et la machine (26) située en amont.

10. Procédé selon l'une des revendications 2, 8 ou 9, **caractérisé en ce que** la machine (26) située en amont comprend au moins un module d'alimentation (55, 57, 59) avec un réservoir de stockage (56, 58, 60) pour alimenter un composant en forme de bâtonnet (11a, 51a, 52a).

11. Procédé selon l'une des revendications 2 ou 8 à 10, **caractérisé en ce que** la machine (26) située en amont comprend un dispositif de formation de groupes (43) destiné à réunir des groupes de segments de filtre (13, 14 ; 50, 51, 52) pour la fabrication de bâtonnets de filtre multisegments (12).
